# EUROPÄISCHE PATENTSCHRIFT

(11) **EP 1 140 498 B1**
(45) Veröffentlichungstag und Bekanntmachung des Hinweises auf die Patenterteilung: **26.06.2002**
(21) Anmeldenummer: 99967903.8
(22) Anmeldetag: 23.12.1999
(51) Int. Cl.: B41F 7/12

(54) **ROLLENROTATIONSDRUCKMASCHINE**
WEB-FED ROTARY PRESS
ROTATIVE A BOBINES

(30) Priorität: 30.12.1998 DE 19860540
(43) Veröffentlichungstag der Anmeldung: 10.10.2001
(73) Patentinhaber: Koenig & Bauer Aktiengesellschaft, 97080 Würzburg (DE)
(72) Erfinder: HILLEBRAND, Bernd, Anton, D-97493 Bergrheinfeld (DE); RUCKMANN, Wolfgang Günter, D-97074 Würzburg (DE)
(86) Internationale Anmeldenummer: DE9904088
(87) Internationale Veröffentlichungsnummer: WO0040410

(56) Entgegenhaltungen:
- CH-A- 550 666
- DE-A- 2 932 087
- DE-U- 1 827 845
- US-A- 5 749 567

## Beschreibung

Die Erfindung betrifft eine Rollenrotationsdruckmaschine gemäß dem Oberbegriff des Anspruchs 1.

In der DE 44 08 027 A1 ist eine
Mehrfarben-Rollenrotationsdruckmaschine gezeigt, bei welcher die Druckwerke in sogenannter "I-Bauform" hintereinander angeordnet sind.

Die DE 29 32 087 C2 offenbart eine Brückendruckeinheit, bei der ein Gummizylinder eine Materialbahn von einer annähernd horizontalen Laufrichtung in eine vertikale Richtung umlenkt.

Der Erfindung liegt die Aufgabe zugrunde, eine Rollenrotationsdruckmaschine zu schaffen.

Die Aufgabe wird erfindungsgemäß durch die Merkmale des Anspruchs 1 gelöst.

Die mit der Erfindung erzielbaren Vorteile bestehen insbesondere darin, daß die Druckmaschine einen verkürzten Platzbedarf aufweist. Die bedruckte Papierbahn wird nach Verlassen der letzten Druckstelle auf dem kürzesten Wege einer weiteren Vorrichtung, z. B. einer Trockenvorrichtung zugeführt, wobei diese auf Grund ihres Gewichtes zweckmäßigerweise in einer ersten oder unteren Ebene angeordnet ist.

Ein Ausführungsbeispiel der Erfindung ist in der Zeichnung dargestellt und wird im folgenden näher beschrieben. Die einzige Zeichnung zeigt eine Seitenansicht einer erfindungsgemäßen Anordnung einer Druckmaschine.

Eine Mehrfarben-Rollenrotationsdruckmaschine 01 besteht aus einem Rollenwechsler 02 für Materialbahnen, z. B. Papierbahnen 03, welche einem Mehrfachdruckwerk 04 zugeführt wird. Das Mehrfachdruckwerk 04 besteht z. B. aus einer in einer unteren Ebene A angeordneten Brücken-Druckeinheit 05 sowie aus zumindest zwei in einer mittleren Ebene B übereinander angeordneten Brücken-Druckeinheiten 06; 07, und in einer obersten Ebene C angeordneten Brücken-Druckeinheiten 08; 09.

Vorzugsweise sind mindestens vier Brücken-Druckeinheiten 06; 07 übereinander angeordnet.

In einer Ausführungsvariante ist es auch möglich, mehrere Brücken-Druckeinheiten 06; 07 in der unteren Ebene A hintereinander anzuordnen.

Jede der Brücken-Druckeinheiten 05 bis 09 weist zwei gegeneinander bzw. gegen die Papierbahn 03 wirkende Gummizylinder 11; 12 auf, welche beidseits der Papierbahn 03 einen 1/1-Druck bewirken. Jedem Gummizylinder 11; 12 der Brücken-Druckeinheiten 05 bis 09 ist auf der papierbahnabgewandten Seite jeweils ein Formzylinder 13; 14, z. B. ein Plattenzylinder - an den Brücken-Druckeinheiten 05; 07; 09 mit Bezugszeichen versehen - und eine nicht dargestellte Farbzuführeinrichtung, z. B. für Trockenoffsetdruckverfahren, zugeordnet.

Die Papierbahn 03, vom Rollenwechsler 02 kommend, wird über Papierleitwalzen 10 zunächst der obersten Brücken-Druckeinheit 09 zugeleitet und durchläuft diese sowie die nachfolgenden Brücken-Druckeinheiten 08; 07; 06 in Richtung unterster Brücken-Druckeinheit 05. Dabei nimmt die Papierbahn 03 einen vertikalen oder annähernd vertikalen Verlauf.

Einer der beiden unteren Gummizylinder 11; 12, z. B. der Gummizylinder 12 der untersten Brücken-Druckeinheit 05 dient als Umlenkzylinder für die Papierbahn 03 aus der vertikalen Richtung in eine horizontale oder annähernd horizontale Richtung zu einer nachgeschalteten Einrichtung 16.

Die nachgeschaltete Einrichtung 16 kann nach einer Ausführungsvariante mit übereinander angeordneten und aneinander anstellbaren Gummizylindern 11; 12 ausgebildet sein, denen jeweils ein Formzylinder 13; 14 mit dazugehörigem Farbwerk zugeordnet ist (sog. "I-Druckeinheit").

Nach einer anderen Ausführungsvariante besteht die nachgeschaltete Einrichtung 16 aus einem Druckwerk mit zumindest einen das Druckbild übertragenden Gummizylinder 11 oder 12 und einem darüber oder darunter angeordnetem, an den Gummizylinder 11 oder 12 anstellbaren Gegendruckzylinder.

Nach einer weiteren Ausführungsvariante kann statt des Gummizylinders 11 oder 12 mit dem Gegendruckzylinder ein Formzylinder 13 oder 14 zusammenarbeiten.

Es versteht sich, daß bei den letzten beiden Ausführungsvarianten zumindest jeweils ein Farbwerk vorgesehen ist.

Sowohl der untersten Brücken-Druckeinheit 05 als auch einer der erwähnten nachgeschalteten Einrichtungen 16 (Druckwerken) kann eine Trockenvorrichtung nachgeordnet sein.

Es ist auch möglich, daß die nachgeschaltete Einrichtung 16 als Trockenvorrichtung ausgebildet ist.

### Bezugszeichenliste

- 01: Mehrfarben-Rollenrotationsdruckmaschine
- 02: Rollenwechsler
- 03: Papierbahn
- 04: Mehrfachdruckwerk (05; 06; 07; 08; 09)
- 05: Brücken-Druckeinheit (A)
- 06: Brücken-Druckeinheit (B)
- 07: Brücken-Druckeinheit (B)
- 08: Brücken-Druckeinheit (C)
- 09: Brücken-Druckeinheit (C)
- 10: Papierleitwalze
- 11: Gummizylinder (05 bis 09)
- 12: Gummizylinder (05 bis 09)
- 13: Formzylinder (05 bis 09)
- 14: Formzylinder (05 bis 09)
- 15: -
- 16: Einrichtung, nachgeschaltete

- A: Ebene, untere
- B: Ebene, mittlere
- C: Ebene, obere

## Patentansprüche

1. Rollenrotationsdruckmaschine, mit einer Mehrzahl übereinander angeordneter, je zwei Formzylinder und je zwei zusammenwirkende Übertragungszylinder aufweisende Brücken-Druckeinheiten und vertikaler oder annähernd vertikaler Bahnführung, wobei die Produktionslaufrichtung der Materialbahn (03) von der obersten Brücken-Druckeinheit (09) durch die unterste Brücken-Druckeinheit (05) verläuft, **dadurch gekennzeichnet, daß** einer der beiden Übertragungszylinder (11; 12) der untersten Brücken-Druckeinheit (05) als Umlenkzylinder für die Materialbahn (03) aus einer vertikalen oder annähernd vertikalen Richtung in eine horizontale oder annähernd horizontale Richtung zu einer nachgeschalteten Einrichtung (16) vorgesehen ist.

2. Rollenrotationsdruckmaschine nach Anspruch 1, **dadurch gekennzeichnet, daß** eine nachgeschaltete Einrichtung (16) neben der untersten Brücken-Druckeinheit (05) angeordnet ist.

3. Rollenrotationsdruckmaschine nach Anspruch 1 oder 2, **dadurch gekennzeichnet, daß** die nachgeschaltete Einrichtung (16) als Doppeldruckwerk mit übereinander angeordneten, aneinander anstellbaren Übertragungszylindern (11; 12) ausgebildet ist (sog. "I-Druckeinheit").

4. Rollenrotationsdruckmaschine nach Anspruch 1 oder 2, **dadurch gekennzeichnet, daß** die nachgeschaltete Einrichtung (16) ein Druckwerk mit zumindest übereinander angeordneten, aneinander anstellbaren Übertragungszylinder (11 oder 12) und Gegendruckzylinder ist.

5. Rollenrotationsdruckmaschine nach Anspruch 1 oder 2, **dadurch gekennzeichnet, daß** die nachgeschaltete Einrichtung (16) ein Druckwerk mit zumindest übereinander angeordneten, aneinander anstellbaren Formzylinder (13 oder 14) und Gegendruckzylinder ist.

6. Rollenrotationsdruckmaschine nach Anspruch 1 oder 2, **dadurch gekennzeichnet, daß** die nachgeschaltete Einrichtung (16) eine Trockenvorrichtung ist.

7. Rollenrotationsdruckmaschine nach den Ansprüchen 1, 2 oder 3, **dadurch gekennzeichnet, daß** dem Druckwerk eine Trockenvorrichtung nachgeschaltet ist.

## Claims

1. Web-fed rotary printing press, having a plurality of bridge-type printing units disposed one above the other and each having two printing cylinders and two interacting transfer cylinders and vertical or approximately vertical web guidance, the production direction of advance of the material web (03) extending from the top bridge-type printing unit (09) through the bottom bridge-type printing unit (05), **characterized in that** one of the two transfer cylinders (11; 12) of the bottom bridge-type printing unit (05) is provided as a deflection cylinder for deflecting the material web (03) from a vertical or approximately vertical direction into a horizontal or approximately horizontal direction to a device (16) installed downstream.

2. Web-fed rotary printing press according to Claim 1, **characterized in that** a device (16) installed downstream is disposed adjacent to the bottom bridge-type printing unit (05).

3. Web-fed rotary printing press according to Claim 1 or 2, **characterized in that** the device (16) installed downstream is formed as a double printing unit with transfer cylinders (11; 12) disposed one above the other and capable of being adjusted against one another (known as an "I-type printing unit").

4. Web-fed rotary printing press according to Claim 1 or 2, **characterized in that** the device (16) installed downstream is a printing unit with at least transfer cylinders (11 or 12) disposed one above the other and capable of being adjusted against one another and counterpressure cylinders.

5. Web-fed rotary printing press according to Claim 1 or 2, **characterized in that** the device (16) installed downstream is a printing unit with at least printing cylinders (12 or 13) disposed one above the other and capable of being adjusted against one another and counterpressure cylinders.

6. Web-fed rotary printing press according to Claim 1 or 2, **characterized in that** the device (16) installed downstream is a drying apparatus.

7. Web-fed rotary printing press according to Claim 1, 2 or 3, **characterized in that** a drying apparatus is installed downstream of the printing unit.

## Revendications

1. Rotative à bobines, comportant une pluralité d'unités d'impression en pont, disposées les unes au-dessus des autres, présentant chacune deux cylindres porte-clichés et chacune deux cylindres de transfert, coopérant, et un guidage de bande, vertical ou à peu près vertical, la direction de défilement de production de la bande de matériau (03) de l'unité d'impression en pont (09) la plus haute passant par l'unité d'impression en pont (05) la plus basse, **caractérisée en ce que** l'un des deux cylindres de transfert (11; 12) de l'unité d'impression en pont (05) la plus basse est prévu sous forme de cylindre de renvoi pour la bande de matériau (03), depuis une direction verticale ou autre verticale en une direction horizontale ou à peu près horizontale, vers un dispositif (16) installé en aval.

2. Rotative à bobines selon la revendication 1, **caractérisée en ce qu'**un dispositif (16) installé en aval est disposé à côté de l'unité d'impression en pont (05) la plus basse.

3. Rotative à bobines selon la revendication 1 ou 2, **caractérisée en ce que** le dispositif (16) installé en aval est réalisé sous la forme d'un groupe d'impression double muni de cylindres de transfert (11; 12) disposés les un au-dessus des autres, susceptibles d'être plaqués les uns contre les autres (ce que l'on appelle une "unité d'impression I".

4. Rotative à bobines selon la revendication 1 ou 2, **caractérisée en ce que** le dispositif (16) installé en aval est un groupe d'impression avec au moins des cylindres de transfert (11 ou 12) et des cylindres de contre-pression, disposés les uns au-dessus des autres, susceptibles d'être plaqués les uns sur les autres.

5. Rotative à bobines selon la revendication 1 ou 2, **caractérisée en ce que** le dispositif (16) installé en aval est un groupe d'impression ayant au moins des cylindres porte-clichés (13 ou 14) et des cylindres de contre-pression disposés les uns au-dessus des autres, susceptibles d'être plaqués les uns sur les autres.

6. Rotative à bobines selon la revendication 1 ou 2, **caractérisée en ce que** le dispositif (16) installé en aval est un dispositif de séchage.

7. Rotative à bobines selon les revendications 1, 2 ou 3, **caractérisée en ce qu'**un dispositif de séchage est installé en aval du groupe d'impression.
